# EUROPÄISCHE PATENTSCHRIFT

(11) **EP 3 835 710 B1**
(45) Veröffentlichungstag und Bekanntmachung des Hinweises auf die Patenterteilung: **21.02.2024**
(21) Anmeldenummer: 20212241.2
(22) Anmeldetag: 07.12.2020
(51) Int. Cl.: F42B 10/14, F42B 15/36

(54) **FLUGKÖRPER MIT PYROTECHNISCHER ENTRIEGELUNG**
MISSILE WITH PYROTECHNIC UNLOCKING
MISSILE À DÉVERROUILLAGE PYROTECHNIQUE

(30) Priorität: 10.12.2019 DE 102019008539
(43) Veröffentlichungstag der Anmeldung: 16.06.2021
(73) Patentinhaber: Diehl Defence GmbH & Co. KG, 88662 ÜBERLINGEN (DE)
(72) Erfinder: Neukam, Stefan, 90480 Nürnberg (DE); Bär, Klaus, 91207 Lauf (DE)
(74) Vertreter: Diehl Patentabteilung

(56) Entgegenhaltungen:
- EP-A2- 0 158 702
- EP-B1- 2 759 799
- DE-A1- 2 264 337
- DE-A1- 3 222 378
- DE-C1- 3 721 512

## Beschreibung

Die Erfindung betrifft einen Flugkörper.

Ein bestimmtes Bauteil eines Flugkörpers soll erst zu einem bestimmten Zeitpunkt aktiviert / bewegt / ... werden. Hierzu soll dieses ver- oder entriegelt werden. Z. B. sollen die Canards eines Flugkörpers erst zu einem gewünschten Zeitpunkt aus dem Flugkörper austreten. Es muss gewährleistet sein, dass diese bis zu diesem Zeitpunkt verriegelt in ihrer Warteposition verweilen und im richtigen Moment entriegelt werden und sich aufstellen können.

Aus der bisherigen Praxis ist es bekannt, eine derartige Entriegelung über einen Sicherungsstift zu realisieren, welcher über eine Mechanik gezogen wird. Hierzu sind beispielsweise elektrische Arretierbolzen oder Linear-Aktuatoren bekannt (https://www.continental-automotive.com/en-GL/Passenger-Cars/Powertrain/Gasoline-Technologies/Gas-Exchange/Air-Path/Digital-Linear-Actuator).

Aus der EP 2 759 799 B1 ist eine Vorrichtung zum Halten und Ausfahren von Canards bekannt. Aus der DE 32 22 378 A1 ist eine Vorrichtung zur Verringerung der Empfindlichkeit leitwerksstabilisierter Gefechtskörper gegen seitliche Anströmung bekannt. Aus der DE 37 21 512 C1 ist ein Flugkörper mit überkalibrigem Leitwerk bekannt, dessen Ruderblätter für die Lagerung, den Transport und den Start in die Flugkörperstruktur eingeklappt und in dieser Stellung stirnseitig arretiert sind, bis sie von einer Sicherungseinrichtung startbeschleunigungsabhängig zum Ausklappen freigegeben werden.

Aufgabe der Erfindung ist es, eine Lösung für einen entsprechenden Flugkörper mit einem derartigen Bauteil vorzuschlagen.

Die Aufgabe wird gelöst durch einen Flugkörper gemäß Patentanspruch 1. Bevorzugte oder vorteilhafte Ausführungsformen der Erfindung sowie anderer Erfindungskategorien ergeben sich aus den weiteren Ansprüchen, der nachfolgenden Beschreibung sowie den beigefügten Figuren.

Der Flugkörper enthält eine Vorrichtung zur Ver- und/oder Entriegelung, insbesondere nur zur Entriegelung, eines durch einen Riegel verriegelten Bauteils. Die Vorrichtung umfasst mindestens einen Riegel, der zwischen einer das Bauteil verriegelnden Blockposition und einer das Bauteil freigebenden Freigabeposition bewegbar ist bzw. bei der Entriegelung bewegt wird. Die Vorrichtung umfasst ein pyrotechnisches Kraftelement mit einem Abtrieb (Abtriebselement, Abtriebsteil, ...), der auf ein Auslösesignal hin pyrotechnisch aus einer Passivposition in eine Aktivposition bewegbar ist bzw. bewegt wird. Der Abtrieb wird also pyrotechnisch bewegt. Die Pyrotechnik ist Teil bzw. das Antriebselement des bzw. im Kraftelement. Die Vorrichtung umfasst ein Koppelelement, durch das mindestens einer der Riegel mit dem Abtrieb wie folgt bewegungskoppelt ist: Eine mechanische Bewegung des Riegels von der Blockposition in die Freigabeposition ist durch eine Bewegung des Abtriebs von der Passivposition in die Aktivposition bedingt oder umgekehrt. Im Betrieb wird also eine entsprechende Bewegungskopplung ausgeführt. Im Flugkörper können insbesondere mehrere Riegel pro Bauteil vorgesehen sein und/oder ein mehrteiliges Bauteil vorgesehen sein, dessen jeweilige Teile durch einen oder mehrere Riegel gehalten sind. Es können auch mehrere Bauteile vorgesehen sein, wobei jedes durch mindestens einen der Riegel verriegelt ist, usw.

Die Formulierung "oder umgekehrt" ist so zu verstehen: Auch kann der Übergang von der Freigabeposition in die Blockposition durch den Übergang der Passiv- in die Aktivposition bedingt sein. Die Varianten können jeweils - im Fall mehrerer Riegel - für alle Riegel gleich oder gemischt unterschiedlich vorgesehen sein. Es kann auch eine Verriegelung statt einer Entriegelung stattfinden, usw.

Der Flugkörper bzw. die Vorrichtung bzw. die Ver-/ Entriegelung an sich ist sehr robust gegenüber Umwelteinflüssen.

In einer bevorzugten Ausführungsform ist mindestens einer der Riegel zumindest anteilig durch eine Drehbewegung zwischen der Blockposition und der Freigabeposition bewegt bzw. bewegbar bzw. wird er im Betrieb entsprechend bewegt. Es erfolgt also in jedem Fall eine Rotation des Riegels, insbesondere um eine einzige, vorzugsweise auch mehrere Rotationsachsen, gegebenenfalls kombiniert mit einer Translation. Entsprechende Bewegungen sind für Flugkörper besonders günstig.

In einer bevorzugten Ausführungsform ist mindestens einer der Riegel mit zumindest einem Abschnitt des Koppelelements einstückig ausgeführt. Insbesondere ist ein oder mehrere Riegel mit dem gesamtem Koppelelement einstückig ausgeführt. Insbesondere ist das einstückige Objekt ein stabiles, starres, aber bestimmungsgemäß (durch die Bewegung des Abtriebs) verformbares Objekt. Dies führt zu einer besonders einfachen und störsicheren Ausführung der Vorrichtung.

In einer bevorzugten Ausführungsform ist bzw. wird das Koppelelement durch die Bewegung des Abtriebs bewegt und der Riegel anhand der Bewegung des Koppelelements bewegt und/oder es wird das Koppelelement durch die Bewegung des Abtriebs verformt und der Riegel anhand der Verformung des Koppelelements bewegt. Durch den Abtrieb können also sowohl Bewegungen als auch Verformungen am Koppelelement verursacht werden. So sind verschiedene konstruktive Lösungen der Vorrichtung möglich. Insbesondere geht dabei eine Verformung mit einer Bewegung einher.

In einer bevorzugten Variante dieser Ausführungsform ist bzw. wird das Koppelelement durch die Bewegung des Abtriebs ausschließlich bewegt und der Riegel anhand der Bewegung des Koppelelements bewegt. Hierbei erfolgt also keine Verformung. Eine derartige Vorrichtung ist insbesondere sehr kraftarm (der Abtrieb muss wenig Kraft aufbringen) realisierbar.

In einer bevorzugten Ausführungsform ist das Koppelelement eine Gelenkanordnung mit mindestens einem Gelenk, d. h. das Koppelelement enthält mindestens ein Gelenk. Diese Ausführungsform eignet sich insbesondere in Kombination mit der ausschließlichen Bewegung ohne Verformung, wie sie oben erläutert wurde. Jedoch ist auch eine Kombination von Verformung und Gelenkanordnung denkbar.

Erfindungsgemäß weist das Kraftelement einen Grundkörper auf und der Abtrieb ist relativ zum Grundkörper zwischen der Passivposition und der Aktivposition bewegbar bzw. wird dieser entsprechend bewegt. Der Abtrieb führt hierbei insbesondere eine Linearbewegung bezüglich des Grundkörpers aus. Derartige Kraftelemente sind kommerziell erhältlich. Insbesondere ist der Grundkörper an einer Fixstruktur (z. B. Grundstruktur / Tragstruktur / Hülle / ...) des Flugkörpers befestigt, so dass der Abtrieb als Aktor wirkt, der sich relativ zur Fixstruktur bewegt.

Erfindungsgemäß enthält die Vorrichtung mindestens ein relativ zum Grundkörper ortsfestes Auflager. Auf dem Auflager liegt das Koppelelement (zumindest in der Aktiv- oder der Passivposition des Abtriebs) auf. Das Auflager ist bzw. bildet einen Dreh- und/oder Verschiebepunkt für die Bewegung (Rotation und/oder Translation) des Koppelelements. So ergeben sich konstruktiv besonders einfache und robuste Vorrichtungen. Insbesondere ist das Auflager durch einen Teil der o.g. Fixstruktur des Flugkörpers gebildet, so dass der Abtrieb als Aktor wirkt, der sich relativ zum Auflager bewegt.

In einer bevorzugten Variante dieser Ausführungsform enthält die Vorrichtung mindestens zwei Auflager und das Koppelelement ist ein - insbesondere verformbarer - Körper, der (zumindest in der Aktiv- oder der Passivposition des Abtriebs) auf beiden Auflagern aufliegt. Der Abtrieb ist verformend und/oder bewegend (siehe die Optionen oben) zwischen den Auflagern am Koppelelement angebunden. Bei der Auslösung des Kraftelements bzw. Bewegung des Abtriebs erfolgt also eine Verformung und/oder Bewegung des Koppelelements zwischen den beiden Auflagen. Dies führt zu einer besonders robusten Vorrichtung. Insbesondere erfolgt eine - insbesondere - Durchbiegung des Koppelelements zwischen den Auflagern, wobei diese als Stütze für die Bewegung/Verformung dienen.

In einer bevorzugten Variante dieser Ausführungsform ist bzw. wird das Koppelelement bzw. der Körper bei dessen Verformung und/oder Bewegung durch den Abtrieb zwischen die Auflager gezogen und wenigstens einer der Riegel ist als über eines der Auflager, insbesondere nach außen ("außen": insbesondere jenseits bezüglich des Angriffspunktes des Abtriebs und/oder bezüglich der beiden Auflager, also nicht zwischen diesen), hinausragender Abschnitt des Koppelelements bzw. des Körpers ausgebildet. Durch die Verformung und/oder Bewegung des Körpers zwischen den Auflagern wird auch der über die Auflager hinausragende Teil / Abschnitt des Koppelelements und damit der Riegel bewegt. Dies führt zu einer konstruktiv besonders einfachen Lösung.

In einer bevorzugten Ausführungsform ist das Bauteil ein Flügel des Flugkörpers. Der Flügel ist insbesondere ein Leitwerk, Ruder, Canard, usw. Entsprechende Flügel können dank der Erfindung besonders einfach entwickelt werden.

Die Aufgabe der Erfindung wird auch gelöst durch ein Verfahren gemäß Patentanspruch 10 zur Ver- und/oder Entriegelung eines durch einen Riegel verriegelten Bauteils eines Flugkörpers. Bei dem Verfahren
- wird der Riegel von einer das Bauteil verriegelnden Blockposition in eine das Bauteil freigebende Freigabeposition bewegt (oder umgekehrt, siehe oben),
- wobei ein Abtrieb eines pyrotechnischen Kraftelements auf ein Auslösesignal hin pyrotechnisch aus einer Passivposition in eine Aktivposition bewegt wird,
- wobei ein Koppelelement den Riegel mit dem Abtrieb derart bewegungskoppelt, dass die Bewegung des Abtriebs von der Passivposition in die Aktivposition die mechanische Bewegung des Riegels von der Blockposition in die Freigabeposition bedingt oder umgekehrt (siehe oben),
- wobei das Koppelelement auf zwei Auflagern aufgelegt und zwischen diesen verformt und/oder bewegt wird.

Das Verfahren und zumindest ein Teil dessen Ausführungsformen sowie die jeweiligen Vorteile wurden sinngemäß bereits im Zusammenhang mit dem erfindungsgemäßen Flugkörper erläutert.

In einer bevorzugten Ausführungsform wird der Riegel zumindest gedreht, also rotatorisch bewegt, insbesondere zusätzlich translatorisch bewegt. Dies wurde oben im Zusammenhang mit dem Flugkörper bereits erläutert.

In einer bevorzugten Ausführungsform wird das Koppelelement bewegt und/oder verformt, um den Riegel zu bewegen. Dies wurde oben im Zusammenhang mit dem Flugkörper bereits erläutert.

Erfindungsgemäß wird das Koppelelement auf zwei Auflagern aufgelegt und zwischen diesen verformt und/oder bewegt. Dies wurde oben im Zusammenhang mit dem Flugkörper bereits erläutert.

Die Erfindung beruht auf folgenden Erkenntnissen, Beobachtungen bzw. Überlegungen und weist noch die nachfolgenden Ausführungsformen auf. Die Ausführungsformen werden dabei teils vereinfachend auch "die Erfindung" genannt. Die Ausführungsformen können hierbei auch Teile oder Kombinationen der oben genannten Ausführungsformen enthalten oder diesen entsprechen und/oder gegebenenfalls auch bisher nicht erwähnte Ausführungsformen einschließen.

Die Erfindung basiert auf der Idee einer starren und/oder gelenkigen Struktur (Abtrieb / Koppelelement / Riegel), welche über einen Riegel, insbesondere eine Haltenase (Nase), ein Bauteil, insbesondere Canards, in einer Warteposition (verriegelte Position) hält. Wird die Freigabe des Bauteils, z. B. der Canards, eingeleitet, wird ein pyrotechnisches Kraftelement gezündet und verformt und/oder verschiebt diese Struktur. Die Haltenasen (Riegel) entfernen sich vom Bauteil (Canard) und entriegeln dieses, geben diesem z. B. die Möglichkeit, sich aufzustellen.

Die Erfindung ist sehr robust gegenüber Umwelteinflüssen. Es sind keine freibeweglichen Teile nötig, welche sich durch Vibrationen oder Erschütterungen lösen können. Es sind keine Lagerstellen nötig bzw. vorhanden, welche sich durch Korrosion verfestigen könnten.

Die Erfindung besitzt insbesondere keine Getriebe oder freibewegliche Teile. Die erforderliche Bewegung wird durch insbesondere eine Deformation und/oder Verschiebung erzeugt. Daraus resultiert eine hohe Resistenz gegen Fehlverhalten und Umwelteinflüsse. Das System ist kaum toleranzbehaftet und einfach in der Herstellung. Das System kann bei geringen Bauräumen angewendet werden.

Die Erfindung basiert auf der Grundidee bzw. funktioniert durch Deformation und/oder Verschieben einer Struktur (Abtrieb / Koppelelement / Riegel). Die Struktur stellt sich insbesondere als Balken mit zwei Auflagern dar, welche von den Enden des Balkens entfernt innerhalb der Balkenlänge liegen. Durch ein pyrotechnisches Kraftelement (dessen Abtrieb) wird eine Kraft auf den Balken zwischen die Auflager eingebracht. Durch Belastung der Struktur werden die freien Enden des Balkens angehoben und entriegeln die dort eingehängten Canards. Durch ein sich selbst sicherndes Kraftelement (der Abtrieb ist insbesondere in der Aktivposition gesichert) und einer plastischen Verformung der Struktur (des Koppelelements) bleibt die Entriegelung aktiv und verhindert ein erneutes Verriegeln.

Gemäß der Erfindung ergibt sich eine pyrotechnische Entriegelung. Gemäß der Erfindung wird durch ein pyrotechnisches Kraftelement eine Struktur (Koppelelement) zu einer gewollten Deformation gezwungen und die Struktur löst dadurch die Verriegelung.

Die Erfindung kann in einem Geschoss genutzt werden um eine versehentliche Entriegelung des Bauteils bzw. der Canards zu verhindern und eine gewollte Entriegelung über einen elektrischen Impuls der Elektronik zu erzielen. Somit kann das Bauteil / können die Canards zu einem gewünschten Zeitpunkt entriegelt werden / aus dem Geschoss treten.

Weitere Merkmale, Wirkungen und Vorteile der Erfindung ergeben sich aus der nachfolgenden Beschreibung eines bevorzugten Ausführungsbeispiels der Erfindung sowie der beigefügten Figuren. Dabei zeigen, jeweils in einer schematischen Prinzipskizze:
- Figur 1: eine Vorrichtung eines Flugkörpers zur Entriegelung eines Bauteils mit dem a) verriegelten und b) entriegelten Bauteil,
- Figur 2: eine alternative Vorrichtung mit gelenkigem Koppelelement im a) verriegelten und b) entriegelten Zustand,
- Figur 3: eine Draufsicht auf die Vorrichtungen aus den Fign. 1 und 2 in Richtung des Pfeils III,
- Figur 4: einen Flugkörper mit alternativer Vorrichtung und ver- und entriegelten Flügeln.

Figur 1 zeigt in einer Prinzipskizze einen Ausschnitt aus einem nicht näher dargestellten Flugkörper 2, der eine Vorrichtung 4 enthält. Der Flugkörper 2 erstreckt sich entlang einer Mittellängsachse 3. Die Vorrichtung 4 dient zur Entriegelung von vier (siehe auch Fig. 3), jeweils durch einen Riegel 6 verriegelten, nicht weiter dargestellten Bauteilen 8, von denen in Figur 1 exemplarisch nur eines angedeutet ist. Figur 1a zeigt das Bauteil 8 im verriegelten Zustand, wenn eine Nase 10 eines Riegels 6 einen Vorsprung 12 des Bauteils 8 hintergreift und so eine Bewegung des Bauteils 8 in Richtung des Pfeils 14 verhindert. Insgesamt verfügt die Vorrichtung 4 über vier Riegel 6, von denen in Figur 1a nur zwei sichtbar sind. Figur 1a zeigt damit eine Blockposition PB der Riegel 6, in der sie die jeweiligen Bauteile 8 verriegeln. Die Riegel 6 sind in eine Freigabeposition FP bewegbar, in der sie das jeweilige Bauteil 8 freigegeben, wie in Figur 1b gezeigt ist. Das Bauteil 8 kann sich dann in Richtung des Pfeils 14 bewegen.

Die Vorrichtung 4 enthält ein pyrotechnisches Kraftelement 16 mit einem Abtrieb 18 in Form eines Abtriebselements, hier eines Zugbolzens. Das Kraftelement 16 enthält einen Grundkörper 20, der in einer hier topfförmigen Ausnehmung 22 einer Tragstruktur 24 der Vorrichtung 4 bzw. des Flugkörpers 2 fixiert ist. Der Abtrieb 18 ist relativ zum Grundkörper 20 linear in Richtung eines Pfeils 26 auf ein Auslösesignal SA (hier nur symbolisch angedeutet) hin pyrotechnisch aus einer Passivposition PP (Figur 1a) in eine Aktivposition PA (Figur 1b) bewegbar.

Die Vorrichtung 4 enthält ein Koppelelement 27. Das Koppelelement 27 ist durch eine Verschraubung (Gewinde im Abtrieb 18, Bohrung im Koppelelement 27, eingeschraubte Schraube mit Unterlegscheibe) am Abtrieb 18 fixiert. Durch das Koppelelement 27 sind die Riegel 8 mit dem Abtrieb 18 wie folgt bewegungsgekoppelt: eine Bewegung des Abtriebs 18 von der Passivposition PP in die Aktivposition PA in Richtung des Pfeils 26 bewirkt eine Bewegung der Riegel 6 von der Blockposition PB in die Freigabeposition PF. Dies wird durch die oben erläuterte zugbelastbare Verschraubung des Abtriebs 18 am Koppelelement 27 bewirkt. Die entsprechende Bewegungskopplung ist durch die Figuren 1a,b dargestellt. Die Riegel 6 sind einstückig mit dem Koppelelement 27 bzw. dessen jeweiligen Abschnitten 32, hier Endabschnitten, ausgeführt (siehe auch Figur 3). Das Koppelelement 27 ist hier in der Form eines Kreuzes bzw. zweier gekreuzter Balken ausgeführt.

Die Bewegung der Riegel 6 erfolgt hierbei durch eine Kombination aus einer rotatorischen bzw. Drehbewegung (Pfeil 28) und einer translatorischen bzw. Verschiebebewegung (Pfeil 30), die in Figur 1b angedeutet ist. Die Bewegung erfolgt an bzw. um ein Auflager 36 bzw. dessen Dreh- und Verschiebepunkt 38.

Figur 1b ist zu entnehmen, dass durch die Bewegung des Abtriebs 18 in Richtung des Pfeils 26 das Koppelelement 27 sowohl bewegt als auch verformt wird. Die Verformung tritt in Form einer Verbiegung im Bereich 34 des Koppelelement 27 auf. Aufgrund der Verformung und Verbiegung werden die Riegel 6 bewegt. In Figur 1b ist dank der erfolgten Verformung gegenüber Figur 1b nun auch der (End-)Abschnitt 32 eines dritten Armes / Balkens des Koppelelements 27 und an diesem angeformt ein dritter Riegel 6 in seiner Freigabeposition FP mittig im Bild sichtbar geworden.

Die Vorrichtung 4 enthält insgesamt vier Auflager 36, auf denen das Koppelelement 27 aufliegt. Die Auflager 36 bilden einen jeweiligen Dreh- und Verschiebepunkt 38 für die Bewegung des Koppelelement 27. Die Auflager 36 sind hier gemeinsam als ringförmiger Kragen 37 der Tragstruktur 24, die Mittellängsachse 3 ringförmig umgebend ausgeführt, wobei Figur 1a,b alternative Varianten (links und rechts im Bild) eines Kragenquerschnitts zeigt. In der Realität ist der Kragen 37 insbesondere einheitlich ausgebildet.

Das Koppelelement 27 ist ein an sich in den Positionen PB, PF bzw. Zuständen PA, PP starrer, jedoch beim Übergang zwischen diesen durch den Abtrieb 18 verformbarer Körper, der auf den vier Auflagern 36 aufliegt. Der Abtrieb 18 ist damit verformend zwischen den Auflagern 36 am Koppelelement 27 angebunden, hier durch die o.g. Verschraubung im Abtrieb 18. Bei der Verformung wird das Koppelelement 27 (in Figur 1 mittig und nach unten) zwischen die Auflager 36 gezogen. Die Riegel 6 bilden über die Auflager 36 jeweils nach außen, also vom Anbindungspunkt des Abtriebs 18 aus gesehen nach jenseits der Auflager 36, ragende Abschnitte 32 des Koppelelements 27.

Bei einem Verfahren zur Entriegelung der durch die Riegel 6 verriegelten Bauteile 8 des Flugkörpers 2 wird als wie folgt vorgegangen: Die Riegel 6 werden von der die Bauteile 8 verriegelnden Blockposition PB in die die Bauteile 8 freigebende Freigabeposition PF bewegt. Der Abtrieb 18 des pyrotechnischen Kraftelements 16 wird auf das Auslösesignal SA hin pyrotechnisch aus der Passivposition PP in die Aktivposition PA bewegt. Das Koppelelement 27 koppelt den Riegel 6 mit dem Abtrieb 18 gemäß einer Bewegungskopplung derart, dass die Bewegung des Abtriebs 18 von der Passivposition PP in die Aktivposition PA die mechanische Bewegung des Riegels 6 von der Blockposition PB in die Freigabeposition PF bedingt. Das Bauteil 8 ist damit vom Riegel 6 freigegeben bzw. entriegelt.

Der Riegel 6 wird dabei gedreht (Pfeil 28) und verschoben (Pfeil 30). Das Koppelelement 27 wird bewegt und verformt, um den Riegel 6 zu bewegen. Das Koppelelement 27 wird dazu auf vier Auflagern 36 aufgelegt und zwischen diesen verformt, also in Figur 1 nach unten gezogen und dadurch gebogen.

Figur 2 zeigt die Anordnung aus Figur 1, jedoch mit einem alternativen Koppelelement 27. Dieses ist nunmehr eine Gelenkanordnung und weist insgesamt vier Gelenke 40 auf. Bei der Bewegung des Abtriebs 18 wird das Koppelelement 27 nicht mehr verformt, sondern das Koppelelement 27 bzw. dessen Gelenke 40 werden ausschließlich bewegt. So werden die Riegel 6 auch ausschließlich durch die Bewegung, nicht mehr durch die Verformung des Koppelelement 27 bewegt. Ansonsten gelten die oben zu Figur 1 getroffenen Aussagen sinngemäß auch für die Ausführungsform gemäß Figur 2.

Figur 3 zeigt die Draufsicht in Richtung des Pfeils III auf die Anordnungen aus den Figuren 1 und 2. Die Gelenke 40 mit ihren jeweiligen Drehachsen 42 gemäß Figur 2 sind als Variante des verformbaren Koppelelements 27 gestrichelt angedeutet. Gut sichtbar ist nochmals der kreisförmig umlaufende Kragen 37, der im Bereich der Koppelelements 27 die Auflager 36 und Dreh- und Verschiebepunkte 38 ausbildet. Das Koppelelement 27 mit vier Armen und vier einstückig angeformten Riegeln 6 ist als Haltekreuz ausgeführt.

Figur 4 zeigt in einer Ansicht gemäß der Figuren 1 und 2 einen Ausschnitt aus einem alternativen Flugkörper 2. Die Bauteile 8 sind hier Flügel 44 in Form von Canards. Figur 4 zeigt ausgezogen die Blockposition PB bzw. Passivposition PP der Riegel 6 sowie im Bild rechts einen verriegelten Flügel 44. Im Bild links ist zusätzlich gestrichelt bei einer Aktivposition PA die Freigabeposition PF des Riegels 6 und die zugehörige Position / Zustand des Koppelelements 27 dargestellt. Außerdem ist links gestrichelt für diesen Fall ein entriegelter und somit aus dem Flugkörper 2 bzw. dessen Hülle 46 bzw. Außenkontur ausgetretener Flügel 44 dargestellt. Das Koppelelement 27 ist hier wieder ohne Gelenk dargestellt und wird daher bei der Entriegelung verformt. Alternativ und nicht dargestellt kann hier auch das Koppelelement 27 aus Fig. 2 eingesetzt werden.

### Bezugszeichenliste

- 2: Flugkörper
- 3: Mittellängsachse
- 4: Vorrichtung
- 6: Riegel
- 8: Bauteil
- 10: Nase
- 12: Vorsprung
- 14: Pfeil (Auslösung Bauteil)
- 16: Kraftelement
- 18: Abtrieb
- 20: Grundkörper
- 22: Ausnehmung
- 24: Tragstruktur
- 26: Pfeil (Bewegung Abtrieb)
- 27: Koppelelement
- 28: Pfeil (Rotation)
- 30: Pfeil (Translation)
- 32: Abschnitt
- 34: Bereich
- 36: Auflager
- 37: Kragen
- 38: Dreh- und Verschiebepunkt
- 40: Gelenk
- 42: Drehachse
- 44: Flügel
- 46: Hülle

- PB: Blockposition
- PF: Freigabeposition
- PA: Aktivposition
- PP: Passivposition
- SA: Auslösesignal

## Patentansprüche

1. Flugkörper (2) mit einer Vorrichtung (4) zur Ver- und/oder Entriegelung eines durch einen Riegel (6) verriegelten Bauteils (8),
- mit dem mindestens einen Riegel (6), der zwischen einer das Bauteil (8) verriegelnden Blockposition (PB) und einer das Bauteil (8) freigebenden Freigabeposition (PF) bewegbar ist,
- mit einem pyrotechnischen Kraftelement (16) mit einem Abtrieb (18), der auf ein Auslösesignal (SA) hin pyrotechnisch aus einer Passivposition (PP) in eine Aktivposition (PA) bewegbar ist,
- mit einem Koppelelement (27), durch das mindestens einer der Riegel (6) mit dem Abtrieb (18) derart bewegungskoppelt ist, dass eine mechanische Bewegung des Riegels (6) von der Blockposition (PB) in die Freigabeposition (PF) durch eine Bewegung des Abtriebs (18) von der Passivposition (PP) in die Aktivposition (PA) bedingt ist oder umgekehrt,
wobei
das Kraftelement (16) einen Grundkörper (20) aufweist und der Abtrieb (18) relativ zum Grundkörper (20) zwischen der Passivposition (PP) und der Aktivposition (PA) bewegbar ist, und **dadurch gekennzeichnet dass** die Vorrichtung (4) mindestens ein relativ zum Grundkörper (20) ortsfestes Auflager enthält, auf dem das Koppelelement aufliegt, wobei das Auflager (36) ein Dreh- und/oder Verschiebepunkt (38) für die Bewegung des Koppelelements (27) ist.

2. Flugkörper (2) nach Anspruch 1,
**dadurch gekennzeichnet,**
**dass** mindestens einer der Riegel (6) zumindest anteilig durch eine Drehbewegung zwischen der Blockposition (PB) und der Freigabeposition (PF) bewegt ist.

3. Flugkörper (2) nach einem der vorhergehenden Ansprüche,
**dadurch gekennzeichnet,**
**dass** mindestens einer der Riegel (6) mit zumindest einem Abschnitt (32) des Koppelelements (27) einstückig ausgeführt ist.

4. Flugkörper (2) nach einem der vorhergehenden Ansprüche,
**dadurch gekennzeichnet,**
**dass** das Koppelelement (27) durch die Bewegung des Abtriebs (18) bewegt und/oder verformt ist und der Riegel (6) anhand der Bewegung und/oder der Verformung des Koppelelements (27) bewegt ist.

5. Flugkörper (2) nach Anspruch 4,
**dadurch gekennzeichnet,**
**dass** das Koppelelement (27) durch die Bewegung des Abtriebs (18) ausschließlich bewegt ist und der Riegel (6) anhand der Bewegung des Koppelelements (27) bewegt ist.

6. Flugkörper (2) nach einem der vorhergehenden Ansprüche,
**dadurch gekennzeichnet,**
**dass** das Koppelelement (27) eine Gelenkanordnung mit mindestens einem Gelenk (40) ist.

7. Flugkörper (2) nach einem der vorhergehenden Ansprüche,
**dadurch gekennzeichnet,**
**dass** die Vorrichtung (4) mindestens zwei Auflager (36) enthält und das Koppelelement (27) ein Körper ist, der auf beiden Auflagern (36) aufliegt, wobei der Abtrieb (18) zwischen den Auflagern (36) am Koppelelement (27) angebunden ist.

8. Flugkörper (2) nach Anspruch 7,
**dadurch gekennzeichnet,**
**dass** das Koppelelement (27) bei der Verformung und/oder Bewegung zwischen die Auflager (36) gezogen ist und wenigstens einer der Riegel (6) als über eines der Auflager (36) hinausragender Abschnitt (32) des Koppelelements (27) ausgebildet ist.

9. Flugkörper (2) nach einem der vorhergehenden Ansprüche,
**dadurch gekennzeichnet,**
**dass** das Bauteil (8) ein Flügel (44) des Flugkörpers (2) ist.

10. Verfahren zur Ver- und/oder Entriegelung eines durch einen Riegel (6) verriegelten Bauteils (8) eines Flugkörpers (2), bei dem
- der Riegel (6) von einer das Bauteil (8) verriegelnden Blockposition (PB) in eine das Bauteil (8) freigebende Freigabeposition (PF) bewegt wird,
- wobei ein Abtrieb (18) eines pyrotechnischen Kraftelements (16) auf ein Auslösesignal (SA) hin pyrotechnisch aus einer Passivposition (PP) in eine Aktivposition (PA) bewegt wird,
- wobei ein Koppelelement (27) den Riegel (6) mit dem Abtrieb (18) derart bewegungskoppelt, dass die Bewegung des Abtriebs (18) von der Passivposition (PP) in die Aktivposition (PA) die mechanische Bewegung des Riegels (6) von der Blockposition (PB) in die Freigabeposition (PF) bedingt oder umgekehrt, **dadurch gekennzeichnet,**
**dass** das Koppelelement (27) auf zwei Auflagern (36) aufgelegt und zwischen diesen verformt und/oder bewegt wird.

11. Verfahren nach Anspruch 10,
**dadurch gekennzeichnet,**
**dass** der Riegel (6) zumindest gedreht wird.

12. Verfahren nach einem der Ansprüche 10 bis 11,
**dadurch gekennzeichnet,**
**dass** das Koppelelement (27) bewegt und/oder verformt wird, um den Riegel (6) zu bewegen.

## Claims

1. Missile (2) having a device (4) for locking and/or unlocking a component (8) locked by a catch (6),
- having the at least one catch (6), which can be moved between a blocking position (PB) that locks the component (8) and a release position (PF) that releases the component (8),
- having a pyrotechnic force element (16) with an output (18), which, in response to a trigger signal (SA), can be moved pyrotechnically out of a passive position (PP) into an active position (PA),
- having a coupling element (27), by means of which at least one of the catches (6) can be coupled to the output (18) in terms of movement in such a way that a mechanical movement of the catch (6) from the blocking position (PB) into the release position (PF) results from a movement of the output (18) from the passive position (PP) into the active position (PA) or vice versa,
wherein the force element (16) has a main body (20), and the output (18) can be moved relative to the main body (20) between the passive position (PP) and the active position (PA), and **characterized in that** the device (4) contains at least one support which is fixed relative to the main body (20) and on which the coupling element rests, wherein the support (36) is a pivoting and/or sliding point (38) for the movement of the coupling element (27).

2. Missile (2) according to Claim 1,
**characterized**
**in that** at least one of the catches (6) is moved at least partially by a pivoting movement between the blocking position (PB) and the release position (PF).

3. Missile (2) according to either of the preceding claims,
**characterized**
**in that** at least one of the catches (6) is formed integrally with at least one section (32) of the coupling element (27).

4. Missile (2) according to one of the preceding claims, **characterized**
**in that** the coupling element (27) is moved and/or deformed by the movement of the output (18), and the catch (6) is moved by means of the movement and/or the deformation of the coupling element (27).

5. Missile (2) according to Claim 4,
**characterized**
**in that** the coupling element (27) is exclusively moved by the movement of the output (18), and the catch (6) is moved by means of the movement of the coupling element (27).

6. Missile (2) according to one of the preceding claims, **characterized**
**in that** the coupling element (27) is a joint assembly having at least one joint (40).

7. Missile (2) according to one of the preceding claims, **characterized**
**in that** the device (4) contains at least two supports (36), and the coupling element (27) is a body which rests on both supports (36), wherein the output (18) is attached to the coupling element (27) between the supports (36).

8. Missile (2) according to Claim 7,
**characterized**
**in that** the coupling element (27) is pulled between the supports (36) during the deformation and/or movement, and at least one of the catches (6) is designed as a section (32) of the coupling element (27) that projects beyond one of the supports (36).

9. Missile (2) according to one of the preceding claims, **characterized**
**in that** the component (8) is a wing (44) of the missile (2).

10. Method for locking and/or unlocking a component (8) of a missile (2), said component being locked by a catch (6), in which method
- the catch (6) is moved from a blocking position (PB) that locks the component (8) into a release position (PF) that releases the component (8),
- wherein, in response to a trigger signal (SA), an output (18) of a pyrotechnic force element (16) is moved pyrotechnically out of a passive position (PP) into an active position (PA),
- wherein a coupling element (27) couples the catch (6) to the output (18) in terms of movement in such a way that the movement of the output (18) from the passive position (PP) into the active position (PA) results in the mechanical movement of the catch (6) from the blocking position (PB) into the release position (PF) or vice versa, **characterized in that** the coupling element (27) is placed on two supports (36) and deformed and/or moved between said supports.

11. Method according to Claim 10,
**characterized**
**in that** the catch (6) is at least pivoted.

12. Method according to either of Claims 10 and 11,
**characterized**
**in that** the coupling element (27) is moved and/or deformed in order to move the catch (6).

## Revendications

1. Missile (2) avec un dispositif (4) pour le verrouillage et/ou le déverrouillage d'un composant (8) verrouillé par un verrou (6),
- avec l'au moins un verrou (6) qui peut être déplacé entre une position de blocage (PB) verrouillant le composant (8) et une position de libération (PF) libérant le composant (8),
- avec un élément de force pyrotechnique (16) avec une sortie (18), qui, en réponse à un signal de déclenchement (SA), peut être déplacé par voie pyrotechnique d'une position passive (PP) à une position active (PA),
- avec un élément de couplage (27) par lequel au moins l'un des verrous (6) est couplé en déplacement à la sortie (18) de telle sorte qu'un déplacement mécanique du verrou (6) de la position de blocage (PB) à la position de libération (PF) est conditionné par un déplacement de la sortie (18) de la position passive (PP) à la position active (PA) ou inversement,
l'élément de force (16) présentant un corps de base (20) et la sortie (18) pouvant être déplacée par rapport au corps de base (20) entre la position passive (PP) et la position active (PA), et **caractérisé en ce que** le dispositif (4) contient au moins un appui fixe par rapport au corps de base (20), sur lequel repose l'élément de couplage, l'appui (36) étant un point de rotation et/ou de coulissement (38) pour le déplacement de l'élément de couplage (27).

2. Missile (2) selon la revendication 1, **caractérisé en ce qu'**au moins l'un des verrous (6) est déplacé au moins en partie par un déplacement de rotation entre la position de blocage (PB) et la position de libération (PF) .

3. Missile (2) selon l'une quelconque des revendications précédentes, **caractérisé en ce qu'**au moins l'un des verrous (6) est réalisé d'un seul tenant avec au moins une section (32) de l'élément de couplage (27).

4. Missile (2) selon l'une quelconque des revendications précédentes, **caractérisé en ce que** l'élément de couplage (27) est déplacé et/ou déformé par le déplacement de la sortie (18) et le verrou (6) est déplacé à partir du déplacement et/ou de la déformation de l'élément de couplage (27).

5. Missile (2) selon la revendication 4, **caractérisé en ce que** l'élément de couplage (27) est déplacé exclusivement par le déplacement de la sortie (18) et le verrou (6) est déplacé par le déplacement de l'élément de couplage (27).

6. Missile (2) selon l'une quelconque des revendications précédentes, **caractérisé en ce que** l'élément de couplage (27) est un agencement articulé avec au moins une articulation (40).

7. Missile (2) selon l'une quelconque des revendications précédentes, **caractérisé en ce que** le dispositif (4) contient au moins deux appuis (36) et l'élément de couplage (27) est un corps qui repose sur les deux appuis (36), la sortie (18) étant reliée à l'élément de couplage (27) entre les appuis (36).

8. Missile (2) selon la revendication 7, **caractérisé en ce que** l'élément de couplage (27) est tiré entre les appuis (36) lors de la déformation et/ou du déplacement et au moins l'un des verrous (6) est réalisé sous la forme d'une section (32) de l'élément de couplage (27) dépassant de l'un des appuis (36).

9. Missile (2) selon l'une quelconque des revendications précédentes, **caractérisé en ce que** le composant (8) est une aile (44) du missile (2).

10. Procédé de verrouillage et/ou de déverrouillage d'un composant (8) d'un missile (2) verrouillé par un verrou (6), dans lequel
- le verrou (6) est déplacé d'une position de blocage (PB) verrouillant le composant (8) à une position de libération (PF) libérant le composant (8),
- une sortie (18) d'un élément de force pyrotechnique (16) étant déplacée par voie pyrotechnique d'une position passive (PP) à une position active (PA) en réponse à un signal de déclenchement (SA),
- un élément de couplage (27) couplant en déplacement le verrou (6) à la sortie (18) de telle sorte que le déplacement de la sortie (18) de la position passive (PP) à la position active (PA) conditionne le déplacement mécanique du verrou (6) de la position de blocage (PB) à la position de libération (PF) ou inversement, **caractérisé en ce que**
l'élément de couplage (27) est posé sur deux appuis (36) et est déformé et/ou déplacé entre ceux-ci.

11. Procédé selon la revendication 10, **caractérisé en ce que** le verrou (6) est au moins tourné.

12. Procédé selon l'une quelconque des revendications 10 à 11, **caractérisé en ce que** l'élément de couplage (27) est déplacé et/ou déformé afin de déplacer le verrou (6).
